# FASCICULE DE BREVET EUROPEEN

(11) **EP 0 410 913 B1**
(45) Date de publication et mention de la délivrance du brevet: **24.08.1994**
(21) Numéro de dépôt: 90420358.5
(22) Date de dépôt: 25.07.1990
(51) Int. Cl.: B65D 47/08, B65D 47/04, B67B 3/22

(54) **Ensemble d'une capsule à ouverture et d'un récipient à goulot en matière plastique, et son utilisation**
Kombination von Verschlusskappe und einem flaschenförmigen Behälter aus Kunststoff und ihre Verwendung
Cap closure and plastics necked container assembly, and its use

(30) Priorité: 28.07.1989 FR 8910455
(43) Date de publication de la demande: 30.01.1991
(73) Titulaire: CEBAL S.A., F-92115 Clichy (FR)
(72) Inventeur: Schneider, Bernard, F-51800 Sainte Menehould (FR); Hoslet, René, F-51800 Sainte Menehould (FR)
(74) Mandataire: Mougeot, Jean-Claude

(56) Documents cités:
- EP-A- 0 192 011
- EP-A- 0 316 269
- WO-A-87/00512
- GB-A- 2 189 475
- GB-A- 2 193 196
- US-A- 4 568 005

## Description

L'invention concerne un ensemble d'une capsule à ouverture et d'un goulot d'un récipient. Dans cet ensemble, la capsule est en deux parties typiquement articulées entre elles, la première partie étant une base ou souche fixée de façon étanche au goulot d'un récipient, tandis que la seconde partie, obturant en position fermée l'orifice qui traverse la première partie, peut être ouverte par exemple par rotation ou par pivotement par rapport à ladite première partie.

On connaît par le document GB-A-2 193 196 un ensemble d'une capsule et d'un récipient à goulot en matière plastique selon le préambule de la revendication 1, cette capsule comprenant une base en matière plastique et une partie ouvrante pouvant obturer ladite base, cette base comportant un moyen d'étanchéité ayant une portion s'enfonçant à force dans l'intérieur du goulot, la base et le goulot comportant des moyens complémentaires d'encliquetage de ladite base sur ledit goulot, la base pouvant être fixée sur le goulot par simple enfoncement et encliquetage. La position d'une telle capsule par rapport au récipient sur lequel elle est fixée peut varier de façon volontaire ou accidentelle, ce qui est souvent indésirable lorsqu'il s'agit d'un récipient de forme non cylindrique circulaire et/ou à jupe décorée, produit en grande série.

La demanderesse a cherché à mettre au point un ensemble d'une capsule à ouverture et d'un récipient à goulot ne présentant pas de tels inconvénients, cet ensemble étant adapté aux installations de bouchonnage existantes.

L'invention a pour objet un ensemble d'une capsule et d'un récipient à goulot en matière plastique tel que décrit ci-dessus, caractérisé selon la revendication 1 en ce que
a) ladite base et ledit goulot comportent des moyens complémentaires d'immobilisation relative en rotation comprenant, sur la base, des moyens d'insertion longitudinale de celle-ci dans l'extérieur du goulot, ces moyens d'insertion comportant, outre des portions s'insérant avec des sections croissantes, une portion s'insérant avec une section maximale dans ledit extérieur du goulot;
b) ladite portion s'insérant avec une section maximale dans l'extérieur du goulot et ladite portion du moyen d'étanchéité s'enfonçant à force dans l'intérieur du goulot sont disposées sur la base respectivement par rapport à l'extérieur et à l'intérieur du goulot de façon que, lors de l'enfoncement de la base sur le goulot, le début de ladite insertion de la portion d'insertion avec une section maximale dans l'extérieur du goulot se produit avant le début de l'enfoncement à force dudit moyen d'étanchéité, et que l'encliquetage desdits moyens complémentaires d'encliquetage débute après ledit début de l'enfoncement à force du moyen d'étanchéité.

De façon générale, l'insertion longitudinale de moyens d'insertion tels que des lames portées par la base de capsule dans les couches extérieures du goulot, ces lames y pénétrant au début progressivement puis avec forcement, permet de fixer définitivement l'orientation de la base de capsule par rapport au récipient ou tube. cette insertion demande un effort particulier lors de l'enfoncement de la capsule sur le goulot, et des refus d'enfoncement ont été rencontrés avec un vérin d'enfoncement de la capsule sur le goulot utilisé pour des capsules à ouverture ou "capsules-service" non pourvues de tels moyens d'insertion longitudinale.

La demanderesse s'est aperçue que l'effort correspondant à cette insertion était maximal au moment où cette insertion devenait à pleine section ou section maximale. Et que la simultanéité de cet effort maximal d'insertion avec l'enfoncement à force de la couronne d'étanchéité dans le goulot conduisait à un effort d'enfoncement inacceptable pour une telle installation. De même, l'enfoncement de cette couronne d'étanchéité étant par conséquent situé après le début de l'insertion à pleine section, il faut prendre garde à ce qu'il ne se produise pas en même temps que l'effort maximum d'encliquetage, au début de cet encliquetage. Ces observations sont importantes, car les hauteurs de la base de capsule ou souche et de la partie correspondante du goulot sont limitées et les latitudes de positionnement des moyens de fixation et d'étanchéité sont assez faibles.

De façon préférentielle, les moyens d'insertion longitudinale portés par la base de capsule consistent en des ailettes radiales d'entaillage à arête effilée d'épaisseur 0,1 à 0,3 mm, le goulot du récipient comportant une portion de verrouillage anti-rotation de diamètre extérieur supérieur au diamètre intérieur entre arêtes effilées de ladite base de capsule et cette base étant en une matière plastique plus dure que la matière plastique du goulot. De façon typique, ces ailettes radiales sont portées par l'intérieur d'une couronne axiale intérieure à ladite base de capsule, le moyen d'encliquetage de la capsule étant également porté par cette couronne en-dessous desdites ailettes.

L'utilisation d'ailettes radiales longitudinales coupantes, disposées à l'intérieur d'une couronne en matière plastique, est connue pour l'emboîtement et l'entraînement en rotation d'un opercule déchirable, par le brevet EP-B-0192011. De telles ailettes sont utilisées ici comme moyen anti-rotation de la base de capsule par rapport au goulot.

Dans le cas des ailettes d'entaillage, le début de l'entaillage est de préférence rendu progressif par chanfreinage du haut de la portion en surépaisseur à entailler du goulot, et aussi par élargissement progressif du bas desdites ailettes. Le début de l'entaillage à pleine section demande un effort d'entaillage par enfoncement de la base de capsule maximal, tandis que la poursuite de l'entaillage est plus facile. L'excellente immobilisation relative obtenue par ces ailettes, la matière plastique entaillée s'appliquant avec serrage contre chaque portion d'ailette insérée, est connue par le document ci-dessus. Les choix respectifs de matière plastique de la base de capsule et du goulot sont ceux connus par ce document.

Particulièrement dans ce cas des ailettes radiales d'entaillage, on a déterminé que les deux règles pratiques suivantes devaient être observées pour que l'enfoncement de la base de capsule sur le goulot se fasse facilement, c'est-à-dire avec les matériels habituels :
- la différence de niveau (D1) de la base de capsule entre la fin de l'élargissement du bas de ses ailettes d'entaillage et le début de la portion d'enfoncement à force de son moyen d'étanchéité doit être supérieure à la différence de niveau (d1) du goulot entre le haut de l'orifice dudit goulot et le début de sa portion de verrouillage anti-rotation ;
- la différence de niveau (D2) de ladite base de capsule entre le diamètre minimal de son moyen d'encliquetage et le début de la portion d'enfoncement à force de son moyen d'étanchéité doit être inférieure à la différence de niveau (d2) du goulot entre le haut de son orifice et le diamètre maximal de son moyen d'encliquetage correspondant audit moyen d'encliquetage de la base de capsule.

Les différences de niveau (D1) et (D2) de la base de capsule et (d1) et (d2) du goulot sont repérées sur les figures 1 et 4.

L'enfoncement de la base de capsule sur le goulot du récipient doit se faire axialement et de façon centrée, aussi bien pour le moyen d'étanchéité de l'intérieur du goulot que pour les moyens d'encliquetage, et les moyens anti-rotation par insertion longitudinale, en particulier les moyens d'entaillage, n'ont généralement pas un rôle de centrage. Pour l'enfoncement manuel et plus encore pour un enfoncement mécanisé en fabrication de série, il est souhaitable de prévoir en haut du goulot, pour le début de l'enfoncement de la base de capsule, une portion cylindrique de guidage de diamètre extérieur inférieur de moins de 0,5 mm, typiquement de 0,1 à 0,4 mm, au diamètre intérieur entre moyens d'insertion, en particulier entre arêtes effilées d'entaillage de ladite base de capsule. Il peut y avoir une première mise en place de la base de capsule sur cette portion de guidage, typiquement de 2 à 4 mm de haut, puis une poussée pour terminer l'enfoncement, le passage des évènements de référence déjà cités, correspondant à des pics d'effort d'enfoncement, étant facilité par l'alignement dans l'axe et le centrage réalisés grâce à la portion de guidage.

Les moyens d'encliquetage situés en-dessous des moyens anti-rotation sont typiquement un jonc et une gorge annulaire de profils complémentaires choisis pour faciliter l'accrochage et l'arrêt de la base de capsule : en section axiale, ces profils comportent de préférence une surface supérieure ou d'entrée inclinée à 15 à 35° par rapport à l'axe et une surface inférieure ou de butée inclinée à 40 à 60° par rapport à l'axe.

Il a été trouvé préférable dans cette application de choisir pour les ailettes radiales effilées entaillant le goulot un angle total en coupe perpendiculaire à l'axe de 10 à 15°. Pour le goulot, la disposition préférée comprend une portion épaissie anti-rotation avec extrêmité supérieure chanfreinée à 10 à 30° par rapport à un plan perpendiculaire ou "plan horizontal", surmontée d'une portion de guidage.

L'invention concerne aussi l'utilisation de sa capsule à ouverture sur un récipient, permettant d'obtenir une position fixée de la souche ou base de capsule sur le goulot avec une orientation choisie par rapport au récipient, en raison du décor ou de la forme particulière de ce récipient. Cette utilisation sera décrite dans les Exemples.

### EXEMPLES

La figure 1 représente un ensemble selon l'invention, en phase d'entaillage, en section axiale.

La figure 2 représente un ensemble de comparaison, défectueux, en section axiale.

La figure 3 représente un deuxième ensemble défectueux, en section axiale.

Les figures 4 et 5 représentent l'ensemble de la figure 1, respectivement au début de l'enfoncement à force de la couronne d'étanchéité dans le goulot et au début de l'encliquetage, en section axiale.

La figure 6 représente un dispositif de mise en place de capsules selon l'invention sur des tubes, en perspective cavalière.

Sur la figure 1, on voit un tube 1 avec goulot 2 en PEBD (polyéthylène basse densité) surmonté d'une capsule 3 en PP (polypropylène) comprenant une base ou souche 4 et un couvercle 5 articulé sur cette base 4 et représenté ici en position ouverte, alors qu'en réalité ce couvercle 5 est fermé pour l'enfoncement de la capsule 3 sur le goulot 2. Le haut de ce goulot 2 comporte un orifice cylindrique 6 de diamètre 11 mm et de hauteur 1,5 mm. L'extérieur du goulot 2 comporte de haut en bas : une portion d'engagement libre 7 de hauteur 2 mm, puis une portion de guidage cylindrique 8 de diamètre 16 mm et de hauteur 2,5 mm, puis une portion de verrouillage anti-rotation 9 débutant par un chanfrein tronconique 10 à 60° avec l'axe de symétrie 11 et se poursuivant par une portion cylindrique 12 de diamètre 17 mm et de hauteur 4 mm, et enfin un relief circulaire d'encliquetage 13 de diamètre maximal 18,5 mm, la ligne 14 correspondant à ce diamètre étant située 11 mm ( = d2) au-dessous de l'extrêmité supérieure du goulot 2, et le relief 13 étant suivi d'une gorge d'encliquetage 15.

La base de capsule 4 comporte à l'intérieur, en plus d'une couronne d'étanchéité centrale 16 de diamètre extérieur 11,3 mm et de diamètre intérieur 9,1 mm, rentrant avec forcement à l'intérieur de l'orifice 6 du goulot 2, une couronne intermédiaire 17 dont l'intérieur de diamètre 18,2 mm porte quatre ailettes radiales effilées 18 espacées à 90°, et plus bas une nervure d'encliquetage 19 dont le profil en section axiale correspond à celui de la gorge 15 du goulot 2, avec une surface supérieure inclinée à 30° par rapport à l'axe et une surface inférieure inclinée à 50°.

Les ailettes coupantes 18 ont une extrêmité 20 de largeur croissante sur 2 mm de hauteur, puis une arête axiale 21 d'épaisseur 0,2 mm avec un angle total en coupe perpendiculaire à l'axe 11 de 13°, la largeur de chaque ailette 18 étant alors de 1 mm et le diamètre intérieur entre ailettes étant de 16,2 mm. La différence de niveau entre le bas des arêtes axiales 21 et le bas 22 du diamètre 11,3 mm de la couronne centrale 16 est de 6 mm ( = D1), tandis que la différence de niveau D2 entre le diamètre minimal de la nervure 19 et ce même bas de la pleine section de la couronne centrale 16 est de 9 mm.

On voit sur la figure 1 que le bas 4 de la capsule 3 a été enfoncé sur le goulot 2 avec un bon centrage grâce au coulissement des arêtes 20 des ailettes 18 avec un jeu de 0,2 mm au diamètre autour de la portion de guidage 8, puis a commencé à entailler avec l'élargissement progressif de ses ailettes 18 le haut de la portion de verrouillage 9 du goulot 2. L'engagement des ailettes a été facilité par le chanfreinage 10 et on atteint ou est sur le point d'atteindre le maximum d'effort d'entaillage. Pendant ce temps la couronne d'étanchéité 16 n'est pas encore engagée dans l'orifice 6 du goulot, et au moment où elle s'y engagera à force l'entaillage par les ailettes sera suffisamment avancé pour que l'effort total d'enfoncement soit acceptable.

Cette situation favorable est repérée par la condition "(D1) supérieur à (d1)" : on a vu que D1 était égal à 6 mm, et d1, différence de niveau entre le haut du goulot 2 et le haut du chanfrein tronconique 10 surmontant sa portion de verrouillage, est de 4,5 mm.

Les figures 2 et 3 représentent deux situations défavorables hors-invention, à titre de comparaison.

Sur la figure 2, la couronne centrale 116 de la base de capsule 104 est plus longue, de sorte qu'elle entre dans le goulot 2 avant que l'entaillage par les ailettes 118 ne commence. L'effort de début d'entaillage en plus de l'effort de poursuite de l'enfoncement avec forcement de la couronne 116 dans l'orifice 6 donne un effort total anormalement élevé et donne lieu à un refus du bouchage mécanisé. D1 = 3 mm alors que d1 est toujours égal à 4,5 mm.

Sur la figure 3, la base de capsule 204 comporte une différence de niveau D2 entre le bas de la pleine section de sa couronne d'étanchéité centrale 216 et le diamètre minimal de sa nervure d'encliquetage 219 de 9,3 mm. Le goulot 202 présente une différence de niveau d2 entre son extrêmité haute et la ligne 214 de diamètre maximal de son relief d'encliquetage 213 de 9 mm. Dans cette situation, l'encliquetage de la nervure 219 dans la gorge 215 du goulot 202 se fait sans difficulté, mais la couronne d'étanchéité 216 est alors à peine engagée ce qui est inacceptable. Si D2 était égal à d2, le frottement du diamètre minimal de la nervure 219 contre le relief maximal 214 surmontant la gorge d'encliquetage 215 du goulot 202 coïnciderait avec le début de l'engagement à force de la couronne 216 dans l'orifice 206 du goulot, ce qui entraîne dans les conditions habituelles un refus d'enfoncer davantage.

Le diamètre souvent progressivement croissant du relief 214 et l'analyse faite ci-dessus conduisent à préférer dans la pratique que (D2) soit inférieur à (d2) d'au moins 1 mm.

Les figures 4 et 5 représentent l'ensemble selon l'invention de la figure 1 aux stades suivants de l'enfoncement de la base de capsule 4 considérés comme critiques dès que les structures ne répondent plus aux conditions de l'invention.

Sur la figure 4, on peut voir que l'entaillage de la portion de verrouillage 9 du goulot 2 par les ailettes d'entaillage 18 est bien avancé lorsque l'enfoncement à force de la couronne d'étanchéité 16 dans l'orifice 6 du goulot 2 commence, et qu'il n'y a pas encore d'effort d'enfoncement préparant l'encliquetage. D2 est égal à 9 mm, et d2 à 11 mm. L'ordre de préséance des forcements et frottements importants est respecté.

Sur la figure 5, la mise en coïncidence de la nervure 19 de diamètre intérieur au repos 17,2 mm avec le renflement 14 de diamètre 18,5 mm du relief d'encliquetage du goulot 2 correspond à un effort d'enfoncement dont l'importance est habituellement prédominante. La couronne d'étanchéité 16 est bien engagée dans l'orifice 6, et il n'y a plus qu'un glissement des ailettes d'entaillage 18 dans les entailles ou incisions déjà produites dans le goulot 2. On a vérifié sur des séries de pièces que l'enfoncement de la base de capsule 4 sur le goulot 2 était, dans une telle situation, terminé sans difficulté.

### EXEMPLE D'UTILISATION

La figure 6 représente l'utilisation d'ensembles tels que celui de la figure 1 dans une installation de bouchonnage 30. Les tubes 1 sont placés chacun sur un mandrin horizontal tel que 31, monté sur une tourelle tournante 32 et pouvant être entraîné en rotation sur lui-même. Les tubes 1 ainsi montés, goulot en avant, sont placés dans des positions successives désignées par les heures correspondantes sur le cadran d'une horloge. Le bloc 33 regroupe divers moyens, en particulier un vérin de chargement (axe 34) et deux vérins d'enfoncement des capsules 3 d'axes 35 et 41.
Au-dessus de la tourelle 32 et en arrière est placé un bol vibrant 36 par lequel sont amenées les capsules. Chaque capsule 3 en est extraite puis convoyée par un chemin de guidage 37 d'abord horizontal ou peu incliné puis plongeant pour amener la capsule, dessus vers l'avant, en face du goulot d'un tube sur lequel elle est enfoncée avec centrage par le vérin d'axe 35. L'orientation de la capsule est fixée au début du chemin de guidage à l'aide d'une nervure intérieure 38 portée par l'extérieur de la couronne intermédiaire 17 (figure 1) puis conservée. Ce premier enfoncement correspond typiquement à l'enfoncement des ailettes d'entaillage autour de la portion de guidage du goulot du tube, sans entaillage proprement dit.

Les tubes 1 portent un repère 39 détectable par moyen optique, toujours dans la même position par rapport au décor de leur jupe. Chaque tube 1 est chargé en position "6h", puis orienté par rotation sur lui-même et arrêt grâce à un détecteur photoélectrique 40 en position "4h", puis coiffé d'une capsule 3 en position "12h", puis la capsule est enfoncée sur le goulot du tube jusqu'à encliquetage (vérin d'axe 41) en position "9h", et le tube est ensuite déchargé.

La capsule de l'invention permet d'obtenir des séries de tubes décorés avec capsules orientées de façon constante et définitive par rapport à ces tubes à ± 1 à 3° près, en utilisant par exemple une installation du type décrit ci-dessus.

## Revendications

1. Ensemble d'une capsule (3) et d'un récipient (1) à goulot (2) en matière plastique, cette capsule (3) comprenant une base (4) en matière plastique et une partie ouvrante (5) pouvant obturer ladite base (4), cette base (4) comportant un moyen d'étanchéité (1) ayant une portion s'enfonçant à force dans l'intérieur du goulot (2), la base (4) et le goulot (2) comportant des moyens complémentaires d'encliquetage (19, 13 et 15) de ladite base (4) sur ledit goulot (2), la base (4) pouvant être fixée sur le goulot (2) par simple enfoncement et encliquetage, caractérisé en ce que:
a) ladite base (4) et ledit goulot (2) comportent des moyens complémentaires d'immobilisation relative en rotation (18 et 9) comprenant, sur la base (4), des moyens d'insertion longitudinale (18) de celle-ci dans l'extérieur (9) du goulot (2), ces moyens d'insertion (18) comportant, outre des portions s'insérant avec des sections croissantes une portion s'insérant avec une section maximale dans ledit extérieur (9) du goulot (2);
b) ladite portion s'insérant avec une section maximale dans l'extérieur (9) du goulot (2) et ladite portion du moyen d'étanchéité (1) s'enfonçant à force dans l'intérieur du goulot (2) sont disposées sur la base (4) respectivement par rapport à l'extérieur et à l'intérieur du goulot (2) de façon que, lors de l'enfoncement de la base (4) sur le goulot (2), le début de ladite insertion de la portion d'insertion avec une section maximale dans l'extérieur (9) du goulot (2) se produit avant le début de l'enfoncement à force dudit moyen d'étanchéité (1) et que l'encliquetage desdits moyens complémentaires d'encliquetage (19, 13 et 15) débute après ledit début de l'enfoncement à force du moyen d'étanchéité (1).

2. Ensemble selon la revendication 1, dans lequel les moyens d'insertion longitudinale (18) portés par ladite base (4) de capsule consistent en des ailettes radiales d'entaillage (18) à arête effilée (21) d'épaisseur 0,1 à 0,3 mm, ledit goulot (2) comportant une portion (9) d'immobilisation relative en rotation de diamètre extérieur supérieur au diamètre intérieur entre arêtes effilées (21) de ladite base de capsule (4) et cette base (4) étant en une matière plastique plus dure que la matière plastique du goulot (2).

3. Ensemble selon la revendication 2, dans lequel lesdites ailettes radiales (18) sont portées par l'intérieur d'une couronne axiale (17) intérieure à ladite base de capsule (4), ledit moyen d'encliquetage (19) de cette capsule (4) étant également porté par cette couronne (17) en-dessous desdites ailettes (18).

4. Ensemble selon l'une quelconque des revendications 2 ou 3, dans lequel ladite base (4) de capsule et ledit goulot (2) obéissent aux deux conditions suivantes:
- la différence de niveau (D1) de la base (4) de la capsule (3) entre le début de sadite portion s'insérant avec une section maximale dans le goulot (2), ce début coincïdant avec la fin de l'élargissement du bas de ses ailettes d'entaillage (18), et le début (22) de la portion s'enfonçant à force de son moyen d'étanchéité (16) est supérieure à la différence de niveau (d1) du goulot entre le haut de son orifice (6) et le début de sa portion d'immobilisation relative en rotation (9);
- la différence de niveau (D2) de ladite base de capsule (4) entre le diamètre minimal de son moyen d'encliquetage (19) et le début (22) de la portion s'enfonçant à force de son dit moyen d'étanchéité (16) est inférieure à la différence de niveau (d2) du goulot (2) entre le haut de son orifice (6) et le diamètre maximal (14) de son moyen d'encliquetage (13 et 15) complémentaire dudit moyen d'encliquetage (19) de la base de capsule (4).

5. Ensemble selon l'une quelconque des revendications 2 ou 3, dans lequel la portion d'immobilisation relative en rotation (9) du goulot (2) est précédé d'une portion cylindrique de guidage (8) de diamètre extérieur inférieur de moins de 0,5 mm audit diamètre intérieur entre arêtes effilées (21) de ladite base de capsule (4).

6. Ensemble selon l'une quelconque des revendications 1 à 5, dans lequel lesdits moyens d'encliquetage (19) de ladite base de capsule (4) et dudit goulot (2) sont un jonc (19) et une gorge (15) annulaires de profils complémentaires, ces profils comportant en section axiale une surface supérieure ou surface d'entrée inclinée à 15 à 35° par rapport à l'axe et une surface inférieure ou surface de butée inclinée à 40 à 60° par rapport à l'axe (11).

7. Ensemble selon l'une quelconque des revendications 2 ou 3, dans lequel les ailettes radiales d'entaillage (18) ont une arête effilée (21) selon un angle total en coupe perpendiculaire à l'axe (11) de 10 à 15°.

8. Ensemble selon la revendication 5, dans lequel ladite portion d'immobilisation relative en rotation (9) du goulot (2) comprend une extrémité supérieure chanfreinée (10) facilitant le début de l'entaillage de ladite base de capsule (4) par lesdites ailettes radiales (18).

9. Utilisation d'un ensemble selon l'une quelconque des revendications 1 à 8, dans lequel, le récipient (1) portant un moyen de repérage (39), on oriente d'une part ce récipient (1) à l'aide d'un dispositif de repérage externe (40) qui coopère avec ledit moyen de repérage (39), et on oriente d'autre part la capsule (3) par rapport audit récipient (1) puis on la fixe par sa base ou souche (4) sur le goulot (2) dudit récipient (1) par simple enfoncement et encliquetage, obtenant ainsi une capsule (3) de position fixée avec une orientation choisie.

## Claims

1. A unit made up of a cap (3) and a receptacle (1) with a neck (2) made of plastics, the cap (3) comprising a base (4) made of plastics and an opening part (5) which can seal the base (4), wherein the base (4) includes a sealing means (1) with a portion which can be forced down inside the neck (2), wherein the base (4) and neck (2) have mating means (19, 13 and 15) for snapping said base (4) onto said neck (2), and wherein the base (4) can be fixed onto the neck (2) simply by pushing and snapping it on, characterised in that:
a) the base (4) and neck (2) have mating means (18 and 9) for relative immobilisation in rotation, comprising means (18) on the base (4) for longitudinal insertion of the base in the exterior (9) of the neck (2), these insertion means (18) comprising a portion with a maximum cross-section inserted in said exterior (9) of the neck (2) in addition to the portions with an increasing cross-section inserted therein;
b) the portion with a maximum cross-section inserted in the exterior (9) of the neck (2) and the portion of the sealing means (1) forced down inside the neck (2) are arranged on the base (4) respectively relative to the exterior and the interior of the neck (2) so that, when the base (4) is pushed onto the neck (2), insertion of the insertion portion of maximum cross-section in the exterior (9) of the neck (2) begins before the forcing in of the sealing means (1), and so that the snapping on of the mating snap-on means (19, 13 and 15) begins before the forcing in of the sealing means (1).

2. The unit of claim 1, wherein the longitudinal insertion means (18) carried by the cap base (4) comprise radial cutting fins (18) with a tapering edge (21) which are 0.1 to 0.3 mm thick, wherein the neck (2) has a portion (9) for relative immobilisation in rotation with an external diameter larger than the internal diameter between tapering edges (21) of the cap base (4), and wherein the base (4) is made of a plastics material harder than the plastics material of the neck (2).

3. The unit of claim 2, wherein the radial fins (18) are carried by the inside of an axial ring (17) inside the cap base (4), and wherein the snap-on means (19) of the cap (4) is also carried by the ring (17) below the fins (18).

4. The unit of claim 2 or 3, wherein the cap base (4) and the neck (2) comply with the following two conditions:
- the difference in level (D1) of the base (4) of the cap (3), between the beginning of its said portion which has a maximum cross-section inserted in the neck (2) - that beginning coinciding with the end of the widened part of the bottom of its cutting fins (18) - and the beginning (22) of the forced insertion portion of its sealing means (16) is greater than the difference in level (d1) of the neck, between the top of its orifice (6) and the beginning of its portion (9) for relative immobilisation in rotation;
- the difference in level (D2) of said cap base (4), between the minimum diameter of its snap-on means (19) and the beginning (22) of the forced insertion portion of its sealing means (16), is less than the difference in level (d2) of the neck (2), between the top of its orifice (6) and the maximum diameter (14) of its snap-on means (13 and 15), mating with the snap-on means (18) of the cap base (4).

5. The unit of claim 2 or 3, wherein the portion (9) of the neck (2) for relative immobilisation in rotation is preceded by a cylindrical guiding portion (8), with an external diameter less than 0.5 mm smaller than said internal diameter between tapering edges (21) of the cap base (4).

6. The unit of any of claims 1 to 5, wherein the snap-on means (19) of the cap base (4) and neck (2) are a spring ring (19) and an annular throat (15) with mating profiles, the profiles comprising in axial section an upper or entry surface inclined at 15 to 35° to the axis, and a lower or abutment surface inclined at 40 to 60° to the axis (11).

7. The unit of claim 2 or 3, wherein the radial cutting fins (18) have an edge (21) which tapers at a total angle of 10 to 15° in a cross-section perpendicular to the axis (11).

8. The unit of claim 5, wherein the portion (9) of the neck (2) for relative immobilisation in rotation comprises a chamfered upper end (10), which facilitates the initiation of cutting by the radial fins (18) of the cap base (4).

9. Use of the unit of any of claims 1 to 8, wherein, with the receptacle (1) carrying a positioning means (39), firstly the receptacle (1) is oriented using an external positioning device (40) cooperating with said positioning means (39), and secondly the cap (3) is oriented relative to the receptacle (1), then fixed onto the neck (2) of the receptacle (1) by its base or stub (4) simply by pushing and snapping it on, thereby obtaining a cap (3) in a fixed position with a selected orientation.

## Patentansprüche

1. Anordnung einer Verschlußkappe (3) und eines Behälters (1) mit einem Hals (2) aus Kunststoff, wobei die Verschlußkappe (3) aus einer Basis (4) aus Kunststoff und einem sich öffnenden Teil (5) besteht, der die Basis (4) abdichten kann, wobei diese Basis (4) eine Abdichtung (1) mit einem Abschnitt aufweist, der sich unter Kraftaufwand ins Innere des Halses (2) einschiebt, wobei die Basis (4) und der Hals (2) komplementäre Einrastmittel (19, 13 und 15) der Basis (4) auf dem Hals (2) aufweisen, wobei die Basis (4) auf dem Hals (2) durch einfaches Einschieben und Einrasten befestigt werden kann, dadurch gekennzeichnet, daß
a) die Basis (4) und der Hals (2) komplementäre Mittel zur relativen Drehfeststellung (18 und 9) aufweisen, die auf der Basis (4) Längseinsetzmittel (18) derselben ins Äußere (9) des Halses (2) enthalten, wobei die Einsetzmittel (18) außer sich mit zunehmenden Querschnitten einsetzenden Abschnitten einen Abschnitt aufweisen, der sich mit einem maximalen Querschnitt ins Äußere (9) des Halses (2) einsetzt;
b) der sich mit einem maximalen Querschnitt ins Äußere (9) des Halses (2) einsetzende Abschnitt und der Abschnitt der sich unter Kraftaufwand ins Innere des Halses (2) einschiebenden Abdichtung (1) auf der Basis (4) jeweils so zum Äußeren und zum Inneren des Halses (2) angeordnet sind, daß beim Einschieben der Basis (4) auf den Hals (2) der Beginn des Einsetzens des Einsatzabschnitts mit einem maximalen Querschnitt ins Äußere (9) des Halses (2) vor dem Beginn des Einschiebens der Abdichtung (1) unter Kraftaufwand erfolgt und daß das Einrasten der komplementären Einrastmittel (19, 13 und 15) nach dem Beginn des Einschiebens der Abdichtung (1) unter Kraftaufwand beginnt.

2. Anordnung nach Anspruch 1, bei welcher die von der Basis (4) der Verschlußkappe getragenen Längseinsetzmittel (18) aus 0,1 bis 0,3 mm dicken radialen Einkerbungsrippen (18) mit scharfer Kante (21) bestehen, wobei der Hals (2) einen Abschnitt (9) zur relativen Drehfeststellung aufweist, dessen Außendurchmesser größer ist als der Innendurchmesser zwischen den scharfen Kanten (21) der Basis (4) der Verschlußkappe, und wobei die Basis (4) aus einem härteren Kunststoff besteht als der Kunststoff des Halses (2).

3. Anordnung nach Anspruch 2, bei welcher die radialen Rippen (18) von der Innenseite eines axialen Kranzes (17) getragen werden, der sich im Inneren der Basis (4) der Verschlußkappe befindet, wobei das Einrastmittel (19) der Verschlußkappe (3) ebenfalls von dem Kranz (17) unterhalb der Rippen (18) getragen wird.

4. Anordnung nach einem der Ansprüche 2 oder 3, bei welcher die Basis (4) der Verschlußkappe und der Hals (2) die beiden folgenden Bedingungen erfüllen:
- der Höhenunterschied (D1) der Basis (4) der Verschlußkappe (3) zwischen dem Beginn ihres sich mit einem maximalen Querschnitt in den Hals (2) einsetzenden Abschnitts, wobei der Beginn mit dem Ende der Ausweitung des unteren Teils seiner Einkerbungsrippen (18) übereinstimmt, und dem Beginn (22) des sich unter Kraftaufwand einschiebenden Abschnitts ihrer Abdichtung (16) ist größer als der Höhenunterschied (d1) des Halses zwischen dem oberen Teil seiner Öffnung (6) und dem Beginn seines Abschnitts zur relativen Drehfeststellung (9);
- der Höhenunterschied (D2) der Basis (4) der Verschlußkappe zwischen dem minimalen Durchmesser ihres Einrastmittels (19) und dem Beginn (22) des sich unter Kraftaufwand einschiebenden Abschnitts ihrer Abdichtung (16) ist kleiner als der Höhenunterschied (d2) des Halses (2) zwischen dem oberen Teil seiner Öffnung (6) und dem maximalen Durchmesser (14) seines zum Einrastmittel (19) der Basis (4) der Verschlußkappe komplementären Einrasmittels (13 und 15).

5. Anordnung nach einem der Ansprüche 2 oder 3, bei welcher vor dem Abschnitt zur relativen Drehfeststellung (9) des Halses (2) ein zylindrischer Führungsabschnitt (8) liegt, dessen Außendurchmesser um weniger als 0,5 mm kleiner ist als der Innendurchmesser zwischen zwei scharfen Kanten (21) der Basis (4) der Verschlußkappe.

6. Anordnung nach einem der Ansprüche 1 bis 5, bei welcher die Einrastmittel (19) der Basis (4) der Veschlußkappe und des Halses (2) aus einem Ring (19) und einer Ringnut (15) mit komplementären Profilen bestehen, wobei die Profile im axialen Querschnitt eine obere Fläche oder Eingangsfläche mit einer Neigung von 15 bis 35° zur Achse sowie eine Innenfläche oder Anschlagfläche mit einer Neigung von 40 bis 60° zur Achse (11) aufweisen.

7. Anordnung nach einem der Ansprüche 2 oder 3, bei welcher die radialen Einkerbungsrippen (18) eine scharfe Kante (21) mit einem Gesamtwinkel aufweisen, der in einem zur Achse (11) senkrechten Querschnitt 10 bis 15° beträgt.

8. Anordnung nach Anspruch 5, bei welcher der Abschnitt der relativen Drehfeststellung (9) des Halses (2) ein abgeschrägtes oberes Ende (10) aufweist, das das beginnende Einschneiden der Basis (4) der Verschlußkappe durch die radialen Rippen (18) erleichtert.

9. Verwendung einer Anordnung nach einem der Ansprüche 1 bis 8, bei welcher, da der Behälter (1) Markierungen trägt (39), man einerseits den Behälter (1) mit Hilfe einer äußeren Markierungsvorrichtung (40) ausrichtet, die mit der Markierung (39) zusammenwirkt, und man andererseits die Verschlußkappe (3) bezüglich des Behälters (1) ausrichtet und dann durch ihre Basis oder ihren Unterteil (4) auf dem Hals (2) des Behälters (1) durch einfaches Einschieben und Einrasten befestigt, wobei man auf diese Weise eine Verschlußkappe (3) erhält, die in einer gewählten Richtung festgestellt ist.
